# EUROPÄISCHE PATENTSCHRIFT

(11) **EP 0 750 788 B1**
(45) Veröffentlichungstag und Bekanntmachung des Hinweises auf die Patenterteilung: **25.03.1998**
(21) Anmeldenummer: 94921596.6
(22) Anmeldetag: 25.07.1994
(51) Int. Cl.: H01H 71/14

(54) **SCHALTER ZUR STROMBEGRENZUNG**
CURRENT-LIMITING SWITCH
INTERRUPTEUR LIMITEUR DE COURANT

(30) Priorität: 26.07.1993 DE 4325030; 18.07.1994 DE 4425330
(43) Veröffentlichungstag der Anmeldung: 02.01.1997
(73) Patentinhaber: SIEMENS AKTIENGESELLSCHAFT, 80333 München (DE)
(72) Erfinder: BRANSTON, David, Walter, D-91090 Effeltrich (DE); KIESER, Jörg, D-91301 Forchheim (DE); HARTMANN, Werner, D-91091 Grossenseebach (DE); MAIER, Reinhard, D-91074 Herzogenaurach (DE)
(86) Internationale Anmeldenummer: DE9400862
(87) Internationale Veröffentlichungsnummer: WO9503619

(56) Entgegenhaltungen:
- EP-A- 0 102 574
- GB-A- 2 042 265
- US-A- 3 356 808

## Beschreibung

Die Erfindung bezieht sich auf einen Schalter zur Strombegrenzung, mit Stromanschlüssen und Kontakten, von denen der eine ein Festkontakt und der andere ein Bewegkontakt ist, und mit einem zugehörigen, mechanische Schaltenergie bereitstellendem Antrieb zum Öffnen des Bewegkontaktes bei Überschreiten einer vorgegebenen elektrischen Stromstärke.

In Energieverteilungsnetzen soll im Kurzschlußfall der fließende Strom möglichst gut begrenzt werden, um Schäden an Leitungen und Verbrauchern zu verhindern, die sonst nur durch massive Überdimensionierung auszuschließen sind. Konventionelle mechanische Niederspannungsschalter beziehen die für das Ausschalten erforderliche mechanische Energie aus einem Federspeicher. Gegebenenfalls kann eine zusätzliche Unterstützung durch das Eigenmagnetfeld des Kurzschlußstromes erfolgen. Die Öffnungsgeschwindigkeit bei solchen Schaltern wird begrenzt durch den komplexen mechanischen Aufbau einerseits und der begrenzten Federenergie andererseits. Dadurch ist die strombegrenzende Wirkung derartiger Schalter limitiert.

Aus der WO-A-91/12643 und der EP-A-0 487 920 sind strombegrenzende Anordnungen als Vorschaltgeräte für Schalter bekannt, die speziell den sog. Kaltleiter- oder PTC-Effekt (positive temperature coefficient) ausnutzen. Dabei werden Hochstromwiderstände verwendet, die im wesentlichen aus einer mit Ruß gefüllten Polyethylenschicht bestehen, welche den PTC-Effekt aufweist. Zur Gewährleistung des PTC-Effektes soll bei einem solchen als Schutzelement verwendbaren Hochstromwiderstand der Polymer-Widerstandskörper mit seinen Grundflächen mit einer Elektrode verbunden sein, wobei eine Druckeinrichtung vorhanden ist, die einen Druck senkrecht auf die Elektroden und die Grundflächen des Widerstandskörpers der leitfähigen Polymerschicht ausübt.

Weiterhin ist aus der US-A-3 356 808 eine Einrichtung zur Stromunterbrechung bekannt, die druckaktivierte Kontakte aufweist, wobei ein in einem abgeschlossenen Gehäuse vorhandener Körper aus geeignetem Material bei Normaltemperatur ein Gas speichert, das mit steigender Temperatur abgegeben wird und über geeignete Öffnungen der Druckkammer auf den Bewegkontakt trifft und diesen öffnet. Hier wird das reversible physikalische Prinzip der Absorption von Gasen in Festkörpern ausgenutzt. Daneben sind weiterhin Schutzeinrichtungen bekannt, welche nach dem Bimetallprinzip arbeiten und bei dem in Abhängigkeit von der Temperatur ein Schaltelement aktiviert wird. Schließlich sind aus der EP-A-0 102 574 und der GB-A-2 042 265 Schutzschalter bekannt, die durch sogenannte Bimetallelemente, bei denen eine temperaturabhängige Wegänderung ausgenutzt wird, aktiviert werden. Temperaturerhöhungen können dabei stromabhängig entstehen.

Aufgabe der Erfindung ist es demgegenüber, einen Schalter zur Strombegrenzung anzugeben, der nach einem anderen Prinzip arbeitet.

Die Aufgabe ist erfindungsgemäß bei einem Schalter der eingangs genannten Art dadurch gelöst, daß der Antrieb ein solcher thermoelektrischer Antrieb ist, bei dem die mechanische Schaltenergie durch stromstarke Entladungen an einem Widerstandsmaterial zwischen Festkontakt und Bewegkontakt und eine dadurch entstehende Druckwelle erzeugt wird. Das Widerstandsmaterial kann aus graphithaltigem Kunststoff beispielsweise auf der Basis von Polyethylen, oder aber auch aus einem leitenden, nichtorganischen Werkstoff, wie beispielsweise aus polykristallinem Siliziumkarbid, bestehen. In beiden Fällen muß aber eine chemische Zersetzung des Materials zum Aufbau der Druckwelle entstehen.

Bei der Erfindung sind die Kontakte in einem abgeschlossenen Isolierstoffgehäuse angeordnet und zwischen den Kontakten ein scheibenförmiger Widerstandskörper angeordnet. Vorzugsweise ist zwischen Widerstandskörper und Bewegkontakt im Isolierstoffgehäuse ein Expansionsvolumen vorhanden. Der Widerstandskörper kann auch durch eine Vielzahl von Kohlenstofffasern gebildet sein, die in eine folien- oder filzartige Konsistenz gebracht sind.

In Abweichung zum Stand der Technik wird also bei der Erfindung die zur Kontakttrennung erforderliche mechanische Schaltenergie elektrothermisch aufgebracht. Hierzu heizt die im Kurzschlußfall auftretende stromstarke Entladung zunächst ein eingeschlossenes Gasvolumen auf. Die entstehende Druckwelle beaufschlagt einen beweglichen Kolben und verrichtet an ihm die mechanische Kontaktöffnungsarbeit.

Vorteilhafterweise wird bei der Erfindung durch die Verwendung eines großflächigen Widerstandskörpers mit gegenüber einem Metall wesentlich höherem elektrischen Widerstand durch die flächige Verbreitung des Stromflusses einerseits eine lokalisierte Aufschmelzung der Elektroden verhindert. Andererseits wird damit eine gleichmäßige Aufheizung des Gasraumes begünstigt.

Der erfindungsgemäße Schalter wird in Energieverteilungsnetzen im Niederspannungsbereich eingesetzt. Dabei müssen im Störfall, insbesondere bei Kurzschlüssen, Teile des Netzes an übergeordneten Abzweigen weggeschaltet werden. Um Schäden am Ort der Störung als auch im Bereich des Netzes zu begrenzen bzw. zu vermeiden, soll die Abschaltung so schnell wie möglich, insbesondere noch innerhalb der ersten betroffenen Halbwelle, erfolgen. Häufig wird auch eine Begrenzung des Kurzschlußstromes gefordert, wenn die Abschaltung nicht schnell genug erkannt bzw. durch geeignete Maßnahmen vorgenommen werden kann. Die Begrenzung des Kurzschlußstromes wird weiterhin zu einer Begrenzung der Amplituden der bei der Abschaltung erzeugten Spannungsspitzen aufgrund des induktiven Lastanteiles im Netz und beim Verbraucher und verringert somit die Gefahr weiterer Schäden aufgrund von Isolationsfehlern, die durch solche Überspannungen hervorgerufen werden können. Insbesondere bei Gebäudeinstallationen, aber auch in anderen Fällen, steigen dabei die Anforderungen an die erforderlichen Komponenten, die daher eine hohe Selektivität aufweisen müssen.

Damit wird der Stand der Technik wesentlich verbessert. Diesem Stand der Technik entsprechen insbesondere solche Methoden, im Kurzschlußfall in Niederspannungsnetzen eine Strombegrenzung oder Stromunterbrechung herbeizuführen. Das für diesen Zweck verbreiteste Mittel ist der Leistungsschalter, der als Nullpunktschalter jedoch immer mindestens eine Halbwelle lang den Strom führt und daher allein nicht zur Strombegrenzung und Schnellabschaltung geeignet ist. Aufgrund der in Leistungsschaltern bewegten, relativ hohen Massen ist ein schnelles Abschalten nicht mit vertretbarem Aufwand zu erreichen. Schnellschalter für hohe Ströme erfordern sehr hohe Beschleunigungskräfte, um die bewegten Massen der Elektrodensysteme in kurzen Zeiten im Millisekundenbereich auf Abstände von mehreren Millimetern zu bringen. Dies ist mit herkömmlichen Federkraftspeichern im allgemeinen nicht möglich, so daß entsprechend leistungsfähige Antriebsmechanismen notwendig werden.

Technische Lösungen für letzteren Zweck waren bisher beispielsweise der pyrotechnische Antrieb mit chemischen Antriebsmitteln, die elektrisch gezündet werden, sowie der sogenannte Thomson-Antrieb. Aufgrund systemimmanenter Nachteile haben jedoch beide Methoden keine weite Verbreitung gefunden.

Derartige Nachteile werden beim Strombegrenzer gemäß der Erfindung bereits beseitigt. Allerdings ist hier als rein passives Bauelement der Arbeitsbereich eingeschränkt, so daß zur Anpassung an den jeweiligen Einsatzbereich eine entsprechend große Typenvielfalt gefordert ist. Eine aktive, mit einer Kurzschlußfrüherkennung gekoppelte Schnellabschaltung ist aufgrund des passiven Charakters der Funktionsweise nicht möglich.

Mit weiterer Erfindung kann durch eine entsprechende Auslegung des Schalters auch ein bistabiler Limiter geschaffen werden. Ein solcher erfindungsgemäßer Schalter ist im geschlossenen Zustand verriegelbar und durch einen geeigneten Kraftspeicher auf eine Ansprechschwelle, welche oberhalb dem im Hochlastbereich maximal zu erwartenden Strom liegt, einstellbar. Im verriegelten Zustand ist der Durchgangswiderstand so gering, daß die Nennstromverluste vernachlässigbar sind. Dadurch liegt die Eigenansprechschwelle des Limiters in der Größenordnung des prospektiven Kurzschlußstromes. Im entriegelten Zustand steigen die Übergangswiderstände und damit der Energieumsatz im Bereich der Schaltkontakte. Gleichermaßen sinkt dabei die Eigenansprechschwelle auf einen Wert im Nennstrombereich.

Vorteilhafterweise kann die Entriegelung durch eine elektronische Kurzschlußfrüherkennung ausgelöst werden. Dieses Verhalten wird vorteilhaft dadurch unterstützt, daß ein zweiter Kraftspeicher verwendet wird, der im verriegelten Zustand gespannt ist und so konstruiert sein kann, daß er im entriegelten Zustand zur mechanischen Öffnung der Bewegelektrode des Begrenzers führt. Beim mechanischen Schließen und Verriegeln des Begrenzers wird dieser zweite Kraftspeicher automatisch gespannt.

Bei entsprechender Auslegung der Betriebsparameter ist der erfindungsgemäße Strombegrenzer sogar in der Lage, den Strom nicht nur zu begrenzen, sondern vollständig zu unterbrechen, d.h. also als öffnender Schalter zu arbeiten. In diesem Fall ist es besonders vorteilhaft, wenn eine zweite Verriegelungseinheit vorgesehen wird, die den als Schnellschalter arbeitenden Limiter im geöffneten Zustand verriegelt. Der Limiter wird dadurch daran gehindert, nach erfolgreicher Stromunterbrechung selbsttätig wieder in den geschlossenen Zustand überzugehen. Somit ist ein echtes bistabiles Verhalten erreicht.

Beim erfindungsgemäßen Schalter kann durch eine passive Schaltung mit RLC-Gliedern erreicht werden, daß im Falle der Abscheidung des Stromes während der Stromhalbwelle keine schädlichen Überspannungsspitzen erzeugt werden. Dazu können auch spannungsbegrenzende Elemente, wie Zenerdiode, Varistor, Überspannungsableiter od. dgl., vorhanden sein.

Weitere Einzelheiten und Vorteile der Erfindung ergeben sich aus der nachfolgenden Figurenbeschreibung von Ausführungsbeispielen anhand der Zeichnung in Verbindung mit den weiteren Unteransprüchen.

Es zeigen jeweils in schematischer Darstellung
- Figur 1: einen elektrothermischen Schalter für Niederspannungsanwendungen,
- Figuren: 2 bis 4 drei alternative Weiterbildungen eines solchen Schalters zur Auslegung bistabiler Limiter und
- Figur 5: ein Strom-Zeitdiagramm zur Verdeutlichung des vorteilhaften Schaltverhaltens.

In den Figuren sind gleiche bzw. gleichwirkende Teile mit gleichen Bezugszeichen versehen.

Der Figur ist ein Isolierstoffgehäuse mit 1 bezeichnet, das beispielsweise einen rotationssymmetrischen Hohlzylinder um eine Achse I bildet. Das hohlzylindrische Isolierstoffgehäuse 1 ist durch einen Flansch 6 abgeschlossen.

In das Isolierstoffgehäuse 1 ist rotationssymmetrisch zur Achse I ein Festkontakt 2 eingepaßt, der einen Stromanschluß 2a in Achsrichtung aufweist. Im Abstand dazu ist ein Bewegkontakt 3, dessen Stromanschluß 3a ebenfalls in Achsrichtung I verläuft, längsbeweglich in das Isolierstoffgehäuse 1 eingepaßt. Zwischen dem Festkontakt 2 und dem Bewegkontakt 3 ist ein scheibenförmiger Widerstandskörper 4 derart angeordnet, daß er ohne Zwischenraum auf der Oberfläche des Festkontaktes 2 anliegt. Die Außenkontur des Widerstandskörpers 4 ist dazu exakt in das Isolierstoffgehäuse 1 eingepaßt.

Zwischen der dem Festkontakt 2 abgewandten Oberfläche des Widerstandskörpers 4 und dem Bewegkontakt 3 befindet sich eine Trennfläche 8, welche einen variablen Zwischenraum kennzeichnet. Zusätzlich ist in die Wand des Isolierstoffgehäuses 1 umlaufend ein Expansionsvolumen 9 vorhanden.

Der Bewegkontakt 3 wird mit seinem Stromanschluß 3a durch einen Federbalg 5 auf die Trennfläche 8 des Widerstandskörpers 4 aufgedrückt. Der Federkörper 5 definiert dabei eine mechanische Vorspannung, bei deren Überwinden der Bewegkontakt 3 in horizontaler Richtung verschoben wird. Die Verschiebung kann dabei durch einen im Isolierstoffgehäuse 1 umlaufenden Ring 10 begrenzt werden, wobei sich durch entsprechende Dimensionierung eines ringförmigen Ansatzteils 3b am Bewegkontakt 3 einerseits und des umlaufenden Ringes 10 andererseits eine geeignete Hubstrecke d vorgeben läßt.

Der Stromanschluß 3a weist in der Figur an seinem äußeren Ende eine Kerbe 7a auf, die in eine zugehörige Klinke 7b eingreifen kann. Damit sind Mittel zur Arretierung des Bewegkontaktes im geöffneten Zustand realisiert.

Der beschriebene Schalter kann in übliche Energieverteilungsnetze eingeschaltet werden. Dabei fließt der Strom über den Stromanschluß 2a, den Festkontakt 2, den Widerstandskörper 4 auf den Bewegkontakt 3 und von dort über den Stromanschluß 3a weiter ins Netz. Im Kurzschlußfall heizt die stromstarke Entladung über den Festkontakt 2 und den daran anliegenden scheibenförmigen Widerstandskörper zunächst flächenhaft das eingeschlossene Gasvolumen auf. Die somit entstehende Druckwelle verschiebt den Bewegkontakt 3 bis zum Anschlag, wobei über die Klinke 7a und Kerbe 7b eine Verriegelung im geöffneten Zustand erfolgt.

Die Ansprechschwelle des in Figur 1 dargestellten monostabilen Schalters wird also durch die Andruckkraft der Feder 5 festgelegt. Damit ist der Schalter selbstauslösend, aber nicht steuerbar.

In Figur 2 ist dagegen die Kontaktandruckfeder 5 befestigt an einem axial beweglichen Teil 6b des Gehäusedeckels 6 mit den Teilen 6a und 6b. Das als Federwiderlager wirkende Teil 6b wird in der Stellung a über einen Verriegelungsmechanismus 11a und 11b verriegelt, so daß die Feder 5 vorgespannt ist und die für den geschlossenen Zustand notwendige Andruckkraft der Bewegelektrode 3 auf den Widerstandskörper erzeugt. Gleichzeitig ist eine zur Beschleunigung des Öffnungsvorganges vorgesehene Feder 12 vorgespannt. Bei Entriegelung der Verklinkung 11 durch einen Aktor 13 wird das Federwiderlager 6b von den Federn 5 und 12 in axialer Richtung vom Gehäuse 1 weg beschleunigt, so daß innerhalb sehr kurzer Zeit die Andruckkraft zwischen Bewegelektrode 3 und Widerstandskörper 4 auf sehr niedrige Werte abfällt. Dadurch erhöht sich der Übergangswiderstand sehr stark und die Ansprechschwelle des elektrothermischen Antriebes fällt auf einen Wert innerhalb des Nennstrombereiches des Schalters.

Bei Ausbildung gemäß Figur 2 löst der elektrothermische Antrieb aus und der Schalter begrenzt und unterbricht bzw. öffnet den Strom innerhalb sehr kurzer Zeit, d.h. weit unterhalb des prospektiven Kurzschlußstromes. In vollständig geöffnetem Zustand verriegelt der Mechanismus 3a sowie 7a und 7b die Bewegelektrode 3 und verhindert dadurch ein ungewolltes neues Schließen des Schalters. Der Aktor 13 wird dabei beispielsweise durch eine elektronische Kurzschlußerkennung angesteuert und ausgelöst.

In einer anderen Ausführungsform gemäß Figur 3 greift die Öffnunsfeder 12 direkt an der Bewegelektrode 3 an und unterstützt somit die Öffnung durch direkte mechanische Beschleunigung. Dadurch wird eine weitere Beschleunigung des Öffnungsvorganges und eine stärkere Begrenzung des Stromes erreicht. Der gleiche Effekt kann erzielt werden, wenn die Öffnungsfeder 12 nicht an der Elektrode 3, sondern am Führungselement 3b oder an der mechanisch mit der Bewegelektrode 3 gekoppelten Stromzuführung 3a ansetzt. Speziell in Figur 3 ist der Kraftspeicher 5 durch einen piezoelektrischen Aktor 14 ersetzt, welcher gleichzeitig mit dem Entriegelungsaktor 13 angesteuert wird. Der Aktor 14 verringert bei Ansteuerung seine Länge, so daß die Kontaktandruckkraft bereits verringert wird, bevor die Bewegelektrode 3 vom Öffnungskraftspeicher bewegt wird.

In der Ausführungsform gemäß Figur 4 ist der piezoelektrische Aktor 14 parallel zur Öffnungsfeder 12 angeordnet und verlängert sich bei Ansteuerung. Dadurch wird die Kontaktandruckkraft der Andruckfeder 5 kurzzeitig überkompensiert und die Federwirkung in der Anfangsphase des Öffnungsvorganges unterstützt.

Aus der Diagrammdarstellung gemäß Figur 5 ergibt sich das Öffnungsverhalten des neuen Schalters. Die Kurve 51 beschreibt den zeitlichen Verlauf des prospektiven Kurzschlußstromes. Die Kurve 52 beschreibt den Strom durch das ungesteuerte Begrenzungselement herkömmlicher Bauweise, wobei der Wert A den fest eingestellten Ansprechschwellwert angibt. Die Kurve 53 beschreibt den Strom durch den neuen bistabilen Limiter bzw. Schnellschalter, wobei die Ansprechschwelle B des verriegelten Limiters bei oder sogar über dem prospektiven Kurzschlußstrommaximum liegt. Die Ansprechschwelle C des entriegelten Limiters liegt innerhalb des Nennstrombereiches Iₙₑₙₙ, so daß ein sehr frühes Auslösen bei ungefährlichen Stromwerten erfolgen kann. Die Auslösung erfolgt durch aktive Entriegelung über die Kurzschlußfrüherkennungselektronik und den Entriegelungsaktor 13.

Die Kurzschlußfrüherkennungselektronik erkennt Kurzschlüsse bereits innerhalb weniger Mikrosekunden nach Strom-Null. Durch die geringen bewegten Massen im Aktor 13 und im Verriegelungsmechanismus 11a und 11b wird eine sehr frühzeitige Strombegrenzung und Öffnung im Schalter erreicht, so daß die tatsächlich auftretenden Ströme auf unschädliche Werte innerhalb des Nennstrombereiches begrenzt werden. Die Selektivität wird dabei durch die Schwellwerteinstellung der Kurzschlußfrüherkennung erreicht und ist deshalb für ein einzelnes elektromechanisches Schaltelement des Types "BISTABILER LIMITER" in weiten Grenzen einstellbar.

Bei den Figuren 2 bis 4 kann der zur Entriegelung verwendete Aktor 13 als elektromechanischer oder elektromagnetischer Aktor ausgeführt sein. Er kann aber auch zur Beschleunigung des Entriegelungsvorganges aufgrund verringerter beschleunigter Massen als piezoelektrisches oder piezostriktives Element ausgeführt sein. Weiterhin kann ein Aktor mit einem magnetostriktiven Element als aktiver Komponente verwendet werden.

Es hat sich gezeigt, daß die beschriebenen, als Strombegrenzer arbeitenden, bistabilen Limiter mit einer elektronischen Kurzschlußfrüherkennung kombiniert werden können. Gleichermaßen kann in dieser Kombination der Limiter als strombegrenzender Schnellschalter arbeiten. Die geeigneten Schaltungen für die Kurzschlußfrüherkennung sind vom Stand der Technik bekannt.

Der Widerstandskörper 4 kann aus leitfähigem Kunststoff bestehen, beispielsweise das bekannte elektrisch leitfähig gemachte Polyethylen. Zur Füllung kommen beispielsweise Graphit in Frage. Der Widerstandskörper 4 kann auch durch Graphitfasern gebildet sein, die durch eine entsprechende Bearbeitung in eine folien oder filzartige Konsistenz gebracht wurden.

In Abweichung dazu kann auch ein definiert leitender, nichtorganischer Werkstoff anstelle des bisher verwendeten leitfähig gemachten organischen Werkstoffes, wie Ruß gefülltes Polyethylen, verwendet werden. Als Widerstandskörper kommen aber auch hochdotierte Halbleitermaterialien, wie insbesondere polykristallines Siliciumcarbid, in Frage.

In weiteren Ausführungsformen kann die Raumform von der Rotationssymmetrie abweichen und beispielsweise rechteckig mit flächenhaften Widerstandskörpern vorhanden sein. Es können auch mehrere Widerstandskörper hintereinandergeschaltet sein. Weiterhin können auch entsprechende Mittel zur Belüftung des Gehäuseinneren vom Isolierstoffgehäuse 1 vorgesehen sein.

## Patentansprüche

1. Schalter zur Strombegrenzung, mit Stromanschlüssen (2a, 3a) und Kontakten(2, 3), von denen der eine ein Festkontakt(2) und der andere ein Bewegkontakt (3) ist, und mit einem zugehörigen, mechanische Schaltenergie bereitstellenden Antrieb zum Öffnen des Bewegkontaktes (3) bei Überschreiten einer vorgegebenen elektrischen Stromstärke , **dadurch gekennzeichnet**, daß der Antrieb ein solcher thermoelektrischer Antrieb ist, bei dem die mechanische Schaltenergie durch stromstarke Entladungen an einem Widerstandsmaterial (4) zwischen Festkontakt (2) und Bewegkontakt (3) und eine dadurch entstehende Druckwelle erzeugt wird.

2. Schalter nach Anspruch 2, **dadurch gekennzeichnet**, daß das Widerstandsmaterial (4) aus graphithaltigem Kunststoff, beispielsweise auf der Basis von Polyethylen, besteht.

3. Schalter nach Anspruch 1, **dadurch gekennzeichnet**, daß das Widerstandsmaterial (4) aus einem gut leitenden, nichtorganischen Werkstoff, beispielsweise aus polykristallinem Siliciumcarbid, besteht.

4. Schalter nach Anspruch 1, **dadurch gekennzeichnet**, daß die Kontakte (2, 3) in einem abgeschlossenen Isolierstoffgehäuse (1) angeordnet sind und daß zwischen den Kontakten (2, 3) ein scheibenförmiger Körper (4)aus dem Widerstandsmaterial vorhanden ist.

5. Schalter nach Anspruch 4, **dadurch gekennzeichnet**, daß zwischen Widerstandskörper (4) und Bewegkontakt (3) im Isolierstoffgehäuse (1) ein Expansionsvolumen (9) vorhanden ist.

6. Schalter nach Anspruch 4, **dadurch gekennzeichnet**, daß der Widerstandskörper (4) durch eine Vielzahl von Kohlenstoffasern gebildet ist, die in eine folien- oder filzartige Konsistenz gebracht sind.

7. Schalter nach einem der vorhergehenden Ansprüche, **dadurch gekennzeichnet**, daß Isolierstoffgehäuse (1), Kontakte (2, 3) und Widerstandskörper (4) jeweils einen rotationssymmetrischem Querschnitt haben.

8. Schalter nach Anspruch 6, **dadurch gekennzeichnet**, daß Isolierstoffgehäuse (1), Kontakte (2, 3) und Widerstandskörper rotationssymmetrisch und kolinear zu den Stromanschlüssen (2a, 3a) angeordnet sind.

9. Schalter nach einem der vorhergehenden Ansprüche, **gekennzeichnet durch** Mittel (5) zur Einstellung der Federkraft des Bewegkontaktes (3).

10. Schalter nach einem der vorhergehenden Ansprüche, **gekennzeichnet durch** Mittel (5) zur Hubbegrenzung und Arretierung des Bewegkontaktes.

11. Schalter nach einem der vorhergehenden Ansprüche, **gekennzeichnet durch** Mittel zur Belüftung des Gehäuseinneren.

12. Schalter nach einem der vorhergehenden Ansprüche, **gekennzeichnet durch** eine bistabile Auslegung.

13. Schalter nach Anspruch 12, **gekennzeichnet durch** Mittel (6b, 11a, 11b) zur Verriegelung des Schalters im geschlossenen Zustand.

14. Schalter nach Anspruch 13, **dadurch gekennzeichnet**, daß den Mitteln (6b, 11a, 11b) zur Verriegelung ein Kraftspeicher (5) zugeordnet ist, der auf eine Stromansprechschwelle einstellbar ist, welche über den im Hochlastbereich zu erwartenden Strömen liegt.

15. Schalter nach Anspruch 14, **dadurch gekennzeichnet**, daß der Kraftspeicher eine Andruckfeder (5) ist.

16. Schalter nach einem der Ansprüche 12 bis 15, **dadurch gekennzeichnet**, daß daß die Entriegelung durch eine elektronische Kurzschlußfrüherkennung auslösbar ist.

17. Schalter nach Anspruch 16, **dadurch gekennzeichnet**, daß den Mitteln zur Entriegelung ein zweiter Kraftspeicher (12) zugeordnet ist.

18. Schalter nach Anspruch 17, **dadurch gekennzeichnet**, daß zur Entriegelung Aktoren (13, 14) vorhanden sind.

19. Schalter nach einem der Ansprüche 12 bis 18, **dadurch gekennzeichnet**, daß die Aktoren Piezoaktoren (14) sind.

20. Schalter nach einem der Ansprüche 12 bis 19, **gekennzeichnet durch** eine passive Beschaltung mit RLC-Gliedern.

21. Schalter nach einem der Ansprüche 12 bis 20, **gekennzeichnet durch** eine Beschaltung mit spannungsbegrenzenden Elementen, beispielsweise Zenerdiode, Varistor, Überspannungsableiter od. dgl..

## Claims

1. Switch for current limiting, having current connections (2a, 3a) and contacts (2, 3), one of which is a fixed contact (2) and the other a moving contact (3), and having an associated drive, which makes available mechanical switching energy, for opening the moving contact (3) when a predetermined electrical current intensity is exceeded, characterised in that the drive is a thermoelectric drive of the type in which the mechanical switching energy is generated by high-current discharges at a resistance material (4) between fixed contact (2) and moving contact (3) and a pressure wave which occurs as a result of this.

2. Switch according to claim 2 (sic),
characterised in that the resistance material (4) consists of graphite-containing plastics, for example based on polyethylene.

3. Switch according to claim 1, characterised in that the resistance material (4) consists of a well conductive, inorganic material, for example polycrystalline silicon carbide.

4. Switch according to claim 1, characterised in that the contacts (2, 3) are arranged in a closed insulating-material housing (1), and in that between the contacts (2, 3) is a disc-shaped body (4) made of the resistance material.

5. Switch according to claim 4, characterised in that between resistance body (4) and moving contact (3) in the insulating-material housing (1) is an expansion volume (9).

6. Switch according to claim 4, characterised in that the resistance body (4) is formed by a plurality of carbon fibres, which are brought into a film-like or felt-like consistency.

7. Switch according to one of the preceding claims, characterised in that insulating-material housing (1), contacts (2, 3) and resistance body (4) each have a rotationally symmetrical cross-section.

8. Switch according to claim 6, characterised in that insulating-material housing (1), contacts (2, 3) and resistance body are arranged rotationally-symmetrically and collinearly with respect to the current connections (2a, 3a).

9. Switch according to one of the preceding claims, characterised by means (5) for adjusting the spring force of the moving contact (3).

10. Switch according to one of the preceding claims, characterised by means (5) for limiting the travel of, and arresting, the moving contact.

11. Switch according to one of the preceding claim, characterised by means for ventilating the inside of the housing.

12. Switch according to one of the preceding claims, characterised by a bistable design.

13. Switch according to claim 12, characterised by means (6b, 11a, 11b) for locking the switch in the closed state.

14. Switch according to claim 13, characterised in that there is allocated to the means (6b, 11a, 11b) for locking an energy store (5), which is adjustable to a current-response threshold which lies above the currents to be expected in the high-load range.

15. Switch according to claim 14, characterised in that the energy store is a pressure spring (5).

16. Switch according to one of the claims 12 to 15, characterised in that the unlocking can be triggered by an electronic early short-circuit recognition device.

17. Switch according to claim 16, characterised in that a second energy store (12) is allocated to the means for unlocking.

18. Switch according to claim 17, characterised in that there are actuators (13, 14) for unlocking.

19. Switch according to one of the claims 12 to 18, characterised in that the actuators are piezo actuators (14).

20. Switch according to one of the claims 12 to 19, characterised by a passive protective circuit having RLC elements.

21. Switch according to one of the claims 12 to 20, characterised by a protective circuit having voltage-limiting elements, for example zener diodes, varistors, surge diverters, or suchlike.

## Revendications

1. Interrupteur limiteur de courant, comportant des bornes de courant (2a, 3a) et des contacts (2, 3), dont l'un est un contact fixe (2) et l'autre un contact mobile (3), et un entraînement associé qui donne de l'énergie mécanique de coupure pour ouvrir le contact mobile (3) lorsqu'une intensité prescrite de courant électrique est dépassée, caractérisé par le fait que l'entraînement est un entraînement thermoélectrique, dans lequel l'énergie mécanique de coupure est engendrée par des décharges forte en courant sur un matériau de résistance (4) électrique entre le contact fixe (2) et le contact mobile (3), et par une onde de pression ainsi engendrée.

2. Interrupteur selon la revendication 1, caractérisé par le fait que le matériau de résistance (4) est constitué de matière plastique contenant du graphite, par exemple à base de polyéthylène.

3. Interrupteur selon la revendication 1, caractérisé par le fait que le matériau de résistance (4) est constitué d'un matériau minéral bon conducteur, par exemple de carbure de silicium polycristallin.

4. Interrupteur selon la revendication 1, caractérisé par le fait que les contacts (2, 3) sont disposés dans un boîtier (1) fermé en matériau isolant, et qu'un corps (4) en forme de disque constitué du matériau de résistance est disposé entre les contacts (2, 3).

5. Interrupteur selon la revendication 4, caractérisé par le fait qu'un volume d'expansion (9) est prévu dans le boîtier (1) en matériau isolant entre le corps de résistance (4) et le contact mobile (3).

6. Interrupteur selon la revendication 4, caractérisé par le fait que le corps de résistance (4) est formé par une pluralité de fibres de carbone, qui sont mis à une consistance de type film ou feutre.

7. Interrupteur selon l'une quelconque des revendications précédentes, caractérisé par le fait que le boîtier (1) en matériau isolant, les contacts (2, 3) et le corps de résistance (4) ont respectivement une section transversale à symétrie de révolution.

8. Interrupteur selon la revendication 6, caractérisé par le fait que le boîtier (1) en matériau isolant, les contacts (2, 3) et le corps de résistance sont disposés en symétrie de révolution et de façon colinéaire par rapport aux bornes de courant (2a, 3a).

9. Interrupteur selon l'une quelconque des revendications précédentes, caractérisé par des moyens (5) de réglage de la force élastique du contact mobile (3).

10. Interrupteur selon l'une quelconque des revendications précédentes, caractérisé par des moyens (5) de limitation de la course et de blocage du contact mobile.

11. Interrupteur selon l'une quelconque des revendications précédentes, caractérisé par des moyens de ventilation de l'intérieur du boîtier.

12. Interrupteur selon l'une quelconque des revendications précédentes, caractérisé par un agencement bistable.

13. Interrupteur selon la revendication 12, caractérisé par des moyens (6a, 11a, 11b) de verrouillage de l'interrupteur à l'état fermé.

14. Interrupteur selon la revendication 13, caractérisé par le fait qu'un accumulateur de force (5) est associé aux moyens (6a, 11a, 11b) de verrouillage et peut être réglé à un seuil de réponse de courant qui est supérieur aux courants auxquels il y a lieu de s'attendre dans la plage de grande charge.

15. Interrupteur selon la revendication 14, caractérisé par le fait que l'accumulateur de force est un ressort d'application (5).

16. Interrupteur selon l'une quelconque des revendications 12 à 15, caractérisé par le fait que le déverrouillage peut être déclenché par une électronique de détection précoce de court-circuit.

17. Interrupteur selon la revendication 16, caractérisé par le fait qu'un deuxième accumulateur de force (12) est associé aux moyens de déverrouillage.

18. Interrupteur selon la revendication 17, caractérisé par le fait que des actionneurs (13, 14) sont prévus pour le déverrouillage.

19. Interrupteur selon l'une quelconque des revendications 12 à 18, caractérisé par le fait que les actionneurs sont des actionneurs piézo (14).

20. Interrupteur selon l'une quelconque des revendications 12 à 19, caractérisé par un montage passif au moyen d'éléments RLC.

21. Interrupteur selon l'une quelconque des revendications 12 à 20, caractérisé par un montage au moyen d'éléments limiteurs de tension, par exemple des diodes Zener, des varistors, des parasurtensions ou analogues.
